# FASCICULE DE BREVET EUROPEEN

(11) **EP 3 607 561 B1**
(45) Date de publication et mention de la délivrance du brevet: **03.03.2021**
(21) Numéro de dépôt: 18715703.7
(22) Date de dépôt: 05.04.2018
(51) Int. Cl.: G21F 5/005

(54) **CONTENEUR POUR DECHETS RADIOACTIFS DE FAIBLE A HAUTE ACTIVITE ET A VIE LONGUE**
BEHÄLTER FÜR LANGLEBIGE NIEDRIG- BIS HOCHGRADIG RADIOAKTIVE ABFÄLLE
CONTAINER FOR LONG-LIVED LOW TO HIGH LEVEL RADIOACTIVE WASTE

(30) Priorité: 07.04.2017 LU 100166
(43) Date de publication de la demande: 12.02.2020
(73) Titulaire: Global Tele Marketing GTM SA, 1201 Genève (CH)
(72) Inventeur: STENGEL, Patrice, décédé (LU)
(74) Mandataire: Office Freylinger
(86) Numéro de dépôt international: PCT/EP2018/058753
(87) Numéro de publication internationale: WO 2018/185233

(56) Documents cités:
- FR-A1- 2 465 298
- US-A- 3 754 141
- US-A- 4 935 943

## Description

### Domaine technique

La présente invention concerne le domaine du stockage de déchets radioactifs de vie longue. Plus précisément, la présente invention concerne un conteneur de stockage de déchets radioactifs de faible à haute activité et à vie longue.

### Etat de la technique

On appelle déchet radioactif toute matière radioactive qui ne peut plus être ni recyclée, ni réutilisée par l'homme.

Les déchets nucléaires sont d'origines et de natures très diverses. Il s'agit par exemple d'éléments contenus dans le combustible usé des centrales nucléaires, hormis l'Uranium et le Plutonium contenus dans ce dernier, les éléments radioactifs à usage médical, industriel, ou de matériaux mis en contact d'éléments radioactifs.

Deux paramètres permettent d'appréhender le risque qu'ils présentent :
- La radioactivité traduit la toxicité du déchet y compris son impact potentiel sur l'homme et l'environnement.
- La durée de vie permet de définir la durée de leur nuisance potentielle.

90% des déchets radioactifs sont des déchets faiblement radioactifs et de vie dite courte. Le choix et leur mode de gestion ont été faits il y a déjà plusieurs dizaines d'années, par la mise en place, à l'échelle industrielle, de centres de stockage de surface.

Pour les 10% restants, les déchets moyennement et hautement radioactifs, dits de vie longue, le choix d'un mode de gestion à long terme n'a pas encore été arrêté. Ils sont aujourd'hui industriellement entreposés en surface, en toute sûreté et pour plusieurs décennies, dans des bâtiments spécialement aménagés sur leurs sites de production.

La gestion des déchets se définit comme suit :
- La séparation poussée et la transmutation des déchets avec l'objectif de trier et de transformer certains déchets à vie longue en d'autres déchets, moins toxiques et à durée de vie plus courte. Cette voie permet une diminution de la nocivité à long terme des déchets.
- Le stockage en formation géologique profonde avec l'objectif de mettre au point des dispositifs et des technologies de stockage définis en sous-sol, en privilégiant les concepts permettant la réversibilité.

Les procédés de conditionnement et d'entreposage de longue durée en surface ou en sous-sol, dont l'objectif est de mettre au point les conditionnements des déchets radioactifs et leurs modalités d'entreposage de longue durée, en garantissant la protection de l'homme et de l'environnement avec des solutions complémentaires à celles déjà existantes, permettent de sécuriser encore davantage les déchets.

Le classement des déchets radioactifs est fait selon deux critères.
a) Leur activité, soit le nombre de désintégrations nucléaires qui se produisent chaque seconde en leur sein. L'activité se mesure en becquerels (1 Bq = 1 désintégration par seconde) pour une masse de 1 kg de la substance.

Ci-dessous quelques exemples :
1 kg d'eau de pluie : de l'ordre de 1 BQ (radioactivité naturelle)
1kg de sol granitique : de l'ordre de 10 000Bq (radioactivité naturelle)
1kg de minerai d'Uranium : de l'ordre de 10⁵Bq (radioactivité naturelle)
1kg de combustible usé venant d'être déchargé * : de l'ordre de 10¹⁴Bq.
   * L'activité décroît avec le temps. Au bout de 10 ans, l'activité du combustible a diminué d'un facteur de 6 environ.
b) Leur période de décroissance radioactive ou, en raccourci, leur « période » qui est par définition le temps nécessaire pour que l'activité de la substance diminue de moitié.

La période radioactive ne dépend pas de la masse de matière considérée. Chaque radionucléide pur a une période parfaitement connue, sa valeur peut aller de moins d'un millième de seconde (par exemple le Polonium 214 : 0,16ms) à plusieurs milliards d'années (par exemple l'Uranium 238 : 4,5 milliards d'années) en passant par toutes les valeurs intermédiaires (Iode 131 : 5 jours, Césium 137 : 30 ans, Plutonium 239 : 24 000ans, Uranium 235 : 7 millions d'années, etc ....).

Si la substance est mélangée, on prend, comme valeur de la période radioactivité, la plus longue parmi celles de tous les radionucléides présents.

Un radionucléide se transforme, par désintégration, en un autre noyau que l'on appelle « produit de filiation »; ou bien ce noyau de filiation est stable, ou bien il est lui aussi radioactif et se désintègre à son tour ... et ainsi de suite jusqu'à ce que se forme un noyau stable.

Un noyau initial à vie courte peut très bien avoir des produits de filiation à vie longue. C'est alors la période de ces derniers que l'on retient.

Dès deux critères « activité » et « période », le classement suivant l'activité reflète les précautions techniques qu'il est nécessaire de prendre en terme de radioprotection ; le classement suivant la période reflète la durée de la nuisance

Pour le critère d'activité, les déchets sont appelés :
- de « très faible activité » (TFA) si leur niveau d'activité est inférieur à cent becquerels par gramme (ordre de grandeur de la radioactivité naturelle)
- de « faible activité » (FA) si leur niveau d'activité est compris entre quelques dizaines de becquerels par gramme et quelques centaines de milliers de becquerels par gramme et dont la teneur en radionucléides est suffisamment faible pour ne pas exiger de protection pendant les opérations normales de manutention et de transport.
- de « moyenne activité » (MA) si leur niveau d'activité est d'environ un million à un milliard de becquerels par gramme (1MBq/gr à & GBq/gr).
- de « haute activité » (HA) si leur niveau d'activité est de l'ordre de plusieurs milliards de becquerels par gramme (GB/gr), niveau pour lesquels la puissance spécifique est de l'ordre du watt par kilogramme, d'où la désignation de ces déchets « chauds ».

Pour le critère de période, les déchets sont appelés :
- de « vie très courte », si leur période est inférieure à 100 jours. (ce qui permet de les gérer par décroissance radioactive pour le traiter après quelques années comme un déchet industriel normal).
- de « vie courte » (VC), si leur radioactivité provient essentiellement de radionucléides qui ont une période de moins de 31 ans (ce qui assure sa disparition à une échelle historique de quelques siècles)
- de « vie longue » (VL), s'ils contiennent une importante quantité de radionucléides dont la période dépasse 31 ans (ce qui impose une gestion du confinement et de la dilution compatible avec des échelles de temps géologiques)

D'une manière générale, au bout de dix fois la demi-vie d'un radionucléide, son activité a été divisée par 1024, ce qui le fait passer d'une catégorie d'activité à l'autre. Ainsi au bout de 310 ans, des déchets de « moyenne activité à vie courte » n'ont plus qu'une activité de type « faible activité à vie courte » et trois siècles supplémentaires les feront passer dans la catégorie « très faible activité ».

D'autres critères de classification font intervenir la dangerosité chimique et la nature physico- chimique des déchets. Des radio-isotopes seront d'autant plus dangereux qu'ils sont fortement radiotoxiques, qu'ils présentent une toxicité chimique, et qu'ils peuvent facilement passer dans l'environnement.

Les déchets radioactifs qui nécessitent des mesures de protection élaborées et spécifiques sont des déchets HAVL. L'activité de ces déchets est généralement suffisante pour provoquer des brûlures si on y reste trop longtemps exposé.

Ces déchets HAVL sont principalement issus du combustible usé des centrales nucléaires.

Par commodité, et dû à la gravité des conséquences sur l'homme des déchets à haute activité (HA), il pourrait aujourd'hui être imposé, selon le principe de précaution, de fonder la radioprotection de ces déchets HA sur des dispositifs de confinement géologique. Ces déchets radioactifs se verraient stockés en couche géologique profonde et de façon définitive. Toutefois, bien que leur radioactivité reste notable pendant des centaines de milliers, voire millions d'année, cela serait sans compter sur le fait que ces déchets se transformeront avec le temps en déchets de « faible activité vie longue » donc n'imposant plus cette précaution. Par ailleurs, rien à ce jour ne peut garantir l'étanchéité de conteneurs, quels qu'ils soient, ainsi que la stabilité des roches sur des durées aussi longue. Par conséquent, la radioactivité remonterait inévitablement à la surface en contaminant de façon incontrôlable les éléments vitaux (eau, sols, etc..) sur de très vastes territoires.

L'option alternative de stockage des déchets HAVL en « sous-sol » c'est-à-dire à des profondeurs, par exemple, ne dépassants pas 5 m sous terre, et dans des endroits surveillés, permet d'accéder facilement aux déchets dans le cas d'un recyclage future.

Dans l'option alternative de stockage de longue durée en sous-sol, il est tenu de prendre en compte les risques que peuvent présenter les éléments naturels sur les moyens de stockage utilisés.

Le feu est un élément naturel éminemment destructeur, et les moyens de stockage des déchets HAVL en sous-sol doivent pouvoir y résister au moins temporairement.

Le document WO 2011/026976 divulgue un colis de déchets radioactifs comprenant deux couches recouvrant les déchets. Le colis comprend : une couche externe comprenant un mélange de matières plastiques micronisées liquéfiés et une poudre d'oxydes de fer micronisé ; une couche interne de matériaux vitrifiés. La couche externe est de 2-3mm. La couche externe a un pouvoir d'adsorption des rayons venant de l'extérieur. Le colis peut aussi comprendre un enrobage supplémentaire en plastique pour une protection contre l'eau. La couche externe résiste au rayonnement et à la chaleur, elle ne résiste cependant certainement pas à la mise au feu.

Les fûts de stockage en acier sont aussi connus et répandus sur le marché sous diverses formes. Les fûts souvent utilisés pour le stockage de longue durée sont les fûts comprenant un fond, une paroi externe et un couvercle, ainsi que des moyens de fermeture du couvercle sur la paroi externe. Une paroi interne en plomb bloque une partie du rayonnement gamma des déchets. De tels fûts ne résistent cependant pas à de hautes températures.

### Objet de l'invention

Un objectif de la présente invention est d'augmenter la sécurisation d'un conteneur de déchets radioactifs, plus particulièrement d'augmenter la résistance à de hautes températures, en vue de son stockage en surface ou en sous-sol et au risque de feu associé.

### Description générale de l'invention

Conformément l'invention, cet objectif est atteint par un conteneur pour déchets radioactifs comprenant une paroi externe en acier, une paroi interne en acier, une couche de plomb située entre les deux parois en acier, un fond en acier, un couvercle en acier, un volume de sable de quartz situé à l'intérieur du conteneur, au moins un(e) récipient/cassette/boîte intérieur(e) enrobé(e) /entouré(e) /recouvert(e) du moins partiellement par le volume de sable de quartz et des déchets radioactifs situés à l'intérieur du récipient.

Les produits sécurisés contre le feu doivent prouver une réaction au feu (pas d'enflammement) et une résistance au feu (leur stabilité pendant une durée). L'acier ne s'enflamme pas et la résistance au feu d'une paroi en acier augmentera avec son épaisseur. Dans la présente invention, le conteneur comprend comme les fûts existants une paroi externe et une couche de plomb. Il se distingue par une paroi interne en acier en contact d'un côté avec la couche plomb et de l'autre côté avec une couche de sable de quartz, elle-même en contact avec la paroi du récipient. Le fait de confiner le plomb dans l'espace entre la double paroi d'acier permet de garantir une bonne protection contre les radiations, même à des températures supérieures au point de fusion du plomb.

La couche de sable de quartz et la couche de plomb renforceront la résistance à des hautes températures et permettront de garantir l'intégrité du conteneur même à des très hautes températures.

Cet effet surprenant provient du fait que le plomb et le sable de quartz, pris en sandwich entre la paroi externe et interne en acier et la paroi interne et la paroi du récipient, va fondre lentement en absorbant un important apport d'énergie calorifique. La température de la couche de plomb, respectivement de sable, en partie en fusion, en partie à l'état solide, ne va pas monter au-delà de la température de fusion du plomb respectivement du sable de quartz et ce tant qu'il restera du plomb respectivement du sable de quartz à l'état solide. Il y aura donc deux paliers de températures, le premier à la température de fusion du plomb et le deuxième à la température de fusion du sable quartz.

Par conséquent, la couche de plomb et la couche de sable de quartz augmenteront la résistance à la température et garantiront l'intégrité du conteneur même à des températures très élevées pendant un certain temps.

Le plomb selon sa pureté a une température de fusion d'environ 320°C et une température d'ébullition de l'ordre de 1700°C.Les sables de quartz selon leur pureté ont une température de fusion de 1300-1600°C et une température d'ébullition de l'ordre de 2000°C.

Selon un mode avantageux de l'invention, la couche de plomb est d'une épaisseur comprise entre 25 mm et 50 mm. La couche de sable de quartz entre le récipient et la paroi interne en acier a de préférence une épaisseur d'au moins 2 cm, préférentiellement d'au moins 3 cm. L'épaisseur maximale de la couche de sable est de préférence inférieure à 10 cm, de manière plus préférée moins de 8 cm et en particulier moins de 6 cm.

Selon un mode avantageux de réalisation, la paroi externe comprend une soupape de surpression. La soupape permettra l'évacuation des gaz provenant de la fusion / ébullition du plomb contenu dans l'espace entre la double paroi d'acier..

Le récipient intérieur est de préférence en acier inoxydable. Le récipient intérieur en acier inoxydable ne fondera pas jusqu'à une température de fusion de 1535 °C.

Le récipient intérieur en acier inoxydable pourra contenir des déchets faiblement radioactifs.

Selon un autre mode de réalisation préféré, le récipient intérieur est en céramique. Le récipient intérieur en céramique est très intéressant par sa résistance à une température de 1400°C.

Le récipient intérieur en céramique pourra contenir des déchets hautement radioactifs.

Selon un mode de réalisation avantageux, le couvercle comporte une paroi externe en acier, une paroi interne en acier et une couche de plomb contenue entre les deux parois en acier. Selon un mode de réalisation, le fond comporte une paroi externe en acier, une paroi interne en acier et une couche de plomb contenue entre les deux parois en acier. Le couvercle et le cas échéant le fond ainsi réalisé peuvent bloquer une partie du rayonnement gamma des déchets.

Le récipient intérieur pourra comprend un chapeau amovible. Le récipient intérieur avec le chapeau isolera entièrement les déchets radioactifs.

Le conteneur peut comprendre un rack intérieur avec un ou plusieurs compartiments, le ou les récipients étant disposés dans ledit rack intérieur. Le rack facilite l'agencement de plusieurs récipients à l'intérieur du conteneur. Le rack intérieur peut comprendre une ou plusieurs portes donnant un accès facile au(x) compartiment(s).

Le rack intérieur comprend de préférence un ou plusieurs moyens de centrage et/ou un ou des moyens de préhension. Par ailleurs, le rack intérieur peut comprendre un ou plusieurs trous afin de permettre au sable de remplir l'espace entre les récipients et le rack.

Selon un autre mode de réalisation préféré, l'acier est de l'acier inoxydable, préférentiellement de l'acier du type 316L. La composition des aciers inoxydables peut alternativement être celle d'autres aciers inoxydables employés dans l'industrie nucléaire ou bien aussi dans d'autres industries, par exemple dans le domaine marin ou dans le domaine de fermetures sécurisées d'une habitation.

Selon un mode avantageux de réalisation, le conteneur comporte, en outre, une couche de matières plastiques enrobant les déchets radioactifs dans le conteneur intérieur. La couche de plastique bloque une partie supplémentaire du rayonnement radioactif.

Le conteneur comprend, de préférence, une enveloppe extérieure en caoutchouc recouvrant la paroi externe.

### Brève description des dessins

D'autres particularités et caractéristiques de l'invention ressortiront de la description détaillée de quelques modes de réalisation avantageux présentés ci-dessous, à titre d'illustration, en se référant aux dessins annexés. Ceux-ci montrent:
Fig. 1 est une vue en coupe d'un conteneur conforme à l'invention et dans un premier mode de réalisation ;
Fig. 2: est une vue en coupe d'un conteneur conforme à l'invention et dans un deuxième mode de réalisation.

### Description d'une exécution préférée

La figure 1 illustre un conteneur 10 pour déchets radioactifs selon un premier mode de réalisation de l'invention. Le conteneur 10 pour déchets radioactifs comprend une paroi externe 12 en acier, une paroi interne 14 en acier, une couche de plomb 16 contenue entre les deux parois en acier 12 et 14, un fond 18 en acier, un couvercle 20 en acier, un volume 22 de sable de quartz situé à l'intérieur du conteneur et au moins un(e) récipient/cassette/boîte intérieur(e) 24₁ et 24₂ enrobé(e)/entouré(e)/recouvert(e) du moins partiellement par le volume de sable de quartz 22 (représenté par des croix sur l'image). Les déchets radioactifs 26 sont situés à l'intérieur du récipient 24.

Par paroi interne 14, fond 18 et couvercle 20 du conteneur 10, on entend qu'une fois assemblés la paroi interne, le fond 18 et le couvercle 20 du conteneur forment une enveloppe intérieure d'isolation des déchets 26. Cette enveloppe intérieure définit un espace intérieur dans lequel sont logés les récipients 24₁ et 24₂ avec les déchets 26 ainsi que le sable de quartz 22.

Le fond 18 en acier est une paroi recevant le récipient et les parois externe et interne 12 et 14 qui s'étendent du fond 18 jusqu'au couvercle 20, autour du récipient 24₁ et 24₂. Le fond forme un contour circulaire, il peut alternativement former un contour ovale, carré ou de toute forme polygonale. Les parois périphériques externe et interne et le couvercle peuvent être de forme correspondante ou différente.

Les parois interne et externe 12 et 14 peuvent être réalisées par exemple par soudage de deux tôles d'acier préliminairement arrondies. Les parois interne et externe 12 et 14 sont soudées au niveau de leur bord inférieur sur le fond 18 en acier. Du plomb ou un alliage de plomb préliminairement fondu est ensuite coulé entre les parois interne et externe pour former la couche 16 de plomb. En cas de fusion, la couche 16 de plomb ne se répand pas à l'intérieur du container. Par ailleurs, le fond 18 peut être plat ou bien comprendre des formes particulières par exemple pour le positionnement du ou des récipients 24₁ et 24₂.

La paroi externe est de section circulaire d'un diamètre extérieur compris entre 500 mm et 1000 mm. Le conteneur est d'une hauteur entre le fond et le couvercle comprise entre 800 mm et 1500 mm.

Les parois interne et externe 12 et 14 sont d'une épaisseur comprise entre 3 mm et 10 mm et la couche 16 de plomb est d'une épaisseur comprise entre 25 mm et 50 mm.

Le fond 18 en acier et le couvercle en acier peuvent être d'une épaisseur égale à plus de deux fois, par exemple trois fois la valeur de l'épaisseur des parois interne et externe 12 et 14.

Le conteneur 10 comprend une bague circulaire 19 de fixation du couvercle 20 en acier et rapporté sur l'extrémité supérieure des parois externe et interne 12 et 14. La bague 19 de fixation comprend des orifices pour recevoir des boulons de fixation du couvercle passant dans des orifices correspondant sur le couvercle 20 en acier.

Par sable de quartz, on entend sable de silice avec des traces de différents éléments tels que Al, Li, B, Fe, Mg, Ca, Ti, Rb, Na, OH. Le sable de quartz a la propriété de se vitrifier après fusion puis durcissement. On choisira un sable quartz avec un point de fusion faible. Le volume de verre ainsi formée peut aussi bloquer une partie du rayonnement radioactif (par exemple avec un mélange préalable du sable de quartz avec un matériau absorbant les radiations).

La paroi externe 12 comprend une soupape de surpression 40. Outre l'évacuation des gaz émanés en cas de fusion de la couche 16 de plomb.

Le conteneur 10 comprend, en outre, un moyen de rayonnage 50 ou rack/étalage comprenant un ou plusieurs compartiments superposés 52₁ et 52₂ recevant les deux récipients 24₁ et 24₂. Les compartiments comprennent chacun une porte (non représentée) permettant un accès facile à l'intérieur des compartiments.

Le rack intérieur 50 comprend une paroi inférieure 53 en contact avec le fond 18 du conteneur 10, une paroi supérieure 54, une paroi cylindrique 56 s'étendant entre les parois inférieure et supérieure 53 et 54, ainsi qu'une paroi intermédiaire 58 formant un palier entre les parois inférieure et supérieure 52 et 54.

Le premier récipient 24₁ est disposé sur la paroi inférieure 52 du rack intérieur 50. Le deuxième récipient 24₂ est déposé sur la paroi intermédiaire 58. La paroi latérale 56 comprend plusieurs trous ou orifices 60.

Le rack intérieur 50 est disposé à l'intérieur du conteneur avant le sable de quartz. Les trous 60 dans la paroi latérale 56 du rack intérieur 50 permettent le passage de sable de quartz dans les compartiments 52₁ et 52₁ pour entourer et caller les récipients 24₁ et 24₂. Selon la disposition des trous dans le rack intérieur 50, le sable peut aussi recouvrir les récipients 24₁ et 24₂. On note que le sable pourrait aussi préliminairement être déposé sous le récipient 24₁. Alternativement, le rack intérieur 50 peut comprendre des montants verticaux /horizontaux/en diagonale, et des plateaux reliés aux montants ; le sable de quartz peut ainsi entourer/enrober les récipients en passant au travers des montants et des plateaux.

Le rack intérieur 50 est en acier inoxydable. Le rack intérieur 50 comprend une deuxième paroi supérieure 54' et une plaque de plomb 70 disposée entre les deux parois supérieures 54 et 54'.

Les récipients intérieurs 24₁ et 24₂ comprennent un chapeau amovible 28₁ et 28₂ ainsi que des moyens de liaison/bride(s)/clips/vis 30₁ et 30₂ du chapeau amovible au récipient 24₁ et 24₂.

Les récipients intérieurs 24₁ et 24₂ comprennent des moyens de centrage et/ou un ou des moyens de préhension/crochet/œillet (non représentés), par exemple sur le couvercle 20.

Dans ce premier mode de réalisation, le conteneur 10 comprend deux récipients intérieurs 24₁ et 24₂ en céramique, préférentiellement en céramique du type ACA 997, plus préférentiellement en céramique spéciale ACS 99,8LS 172. Le récipient 24₁ et 24₂ avec son chapeau 28₁ et 28₂ est d'une hauteur comprise entre 250 mm et 300 mm. Le récipient 24₁ et 24₂ a une contenance d'une valeur comprise entre 10 L et 20 L et résiste à des températures jusqu'à 1400°C.

Les déchets 26 placés dans le récipient 24₁ et 24₂ sont hautement radioactifs. En particulier, ce mode de réalisation est prévu pour le stockage de déchets radioactifs de moyenne et haute activité à vie longue, et en particulier les déchets ultimes non valorisables qui contiennent des produits de fission et des actinides mineurs, cendres de combustible nucléaire.

Le conteneur 10 comprend, en outre, une enveloppe extérieure en caoutchouc/plastique/silicone 80 recouvrant la paroi externe 12. L'enveloppe extérieure 80 en caoutchouc est représentée partiellement sur l'image au niveau de la zone inférieure du conteneur 10. L'enveloppe extérieure 80 en caoutchouc est réalisée en plongeant le conteneur 10 dans un bain de caoutchouc liquéfié. L'enveloppe extérieure 80 empêchera la dégradation du conteneur par l'eau.

La figure 2 illustre un deuxième mode de réalisation du conteneur 10 vu en relation avec la figure 1. Elles auront en commun les caractéristiques décrites en relation avec le premier mode de réalisation de la figure 1. Les numéros de référence de la figure 2 sont utilisés à la figure 1 pour les éléments correspondants, ces numéros étant toutefois majorés de 100 pour le deuxième mode de réalisation illustré à la figure 2. Des numéros de référence spécifiques sont utilisés pour un élément spécifique, ces numéros étant compris entre 100 et 200.

Dans ce deuxième mode de réalisation, le conteneur comprend un unique récipient intérieur 124. Le récipient intérieur 124 est posé dans un unique compartiment 152 du rack intérieur 150. Le récipient intérieur 124 est en acier inoxydable. Le récipient intérieur 124 avec son chapeau 128 est d'une hauteur comprise entre 500 mm et 1000 mm. Le récipient intérieur 124 a une contenance d'une valeur comprise entre 50 L et 350 L.

Les déchets 126 situés dans le récipient intérieur 124 sont faiblement radioactifs. Par exemple, les déchets sont des structures métalliques des éléments combustibles, résultant de l'exploitation du réacteur, les gants usagés, combinaisons de protection, outils irradiés, coques, embouts, résidus radioactifs miniers pouvant poser des problèmes de toxicité chimique si de l'uranium est présent avec d'autres produits par ailleurs toxiques tels que le plomb, l'arsenic, le mercure etc..., les déchets radioactifs du secteur médical et dont la période radioactive est inférieure à 100 jours.

Dans le mode de réalisation de l'invention ici présenté, le conteneur 100 comprend aussi une couche de plastique 190, préférentiellement un polymère basse densité, recouvrant les déchets radioactifs dans le conteneur intérieur 124. Le plastique peut être préalablement liquéfié et mixé avec une charge et/ou provenir de plusieurs polymères basse/haute densité.

### Légende:

- 10, 100: Conteneur
- 12, 112: Paroi externe en acier
- 14, 114: Paroi interne en acier
- 16,116: Couche de plomb
- 18, 118: Fond
- 19, 119: Bague
- 20, 120: Couvercle
- 22, 122: Volume de sable de quartz
- 24₁, 24₂, 124: Récipient intérieur
- 26, 126: Déchets radioactifs
- 28₁, 28₂, 128: Chapeau amovible
- 30₁, 30₂, 130: Moyens de liaison
- 40, 140: Soupape de surpression
- 50, 150: Moyen de rayonnage intérieur
- 52₁, 52₂, 152: Compartiments
- 53, 153: Paroi inférieure
- 54, 154: Paroi supérieure
- 54', 154': Deuxième paroi supérieure
- 56, 156: Paroi cylindrique
- 58: Paroi intermédiaire
- 60, 160: Trous
- 70, 170: Plaque de plomb
- 80, 180: Enveloppe extérieure

## Revendications

1. Conteneur (10, 100) pour déchets radioactifs (26, 126) comprenant :
une paroi externe en acier (12, 112)
une paroi interne en acier (14, 114)
un fond (18, 118) en acier
un couvercle (20, 120) en acier
un volume de sable de quartz (22, 122) situé à l'intérieur du conteneur (10, 110) au moins un récipient intérieur (24₁, 24₂, 124) enrobé du moins partiellement par le volume de sable de quartz (22, 122)
et des déchets radioactifs (26, 126) situés à l'intérieur du récipient (24₁, 24₂, 124),
**caractérisé en ce qu'**il comprend également une couche de plomb (16, 116) située entre les deux parois en acier (12, 112, 14, 114).

2. Conteneur (10, 110) selon la revendication 1, **caractérisé en ce que** la couche de sable de quartz entre le récipient (24₁, 24₂, 124) et la paroi interne en acier (14, 114) a une épaisseur d'au moins 2 cm.

3. Conteneur (10, 110) selon la revendication 1 ou 2, **caractérisé en ce que** la paroi externe (12, 112) comprend une soupape de surpression (40, 140).

4. Conteneur (10, 110) selon l'une des revendications 1 à 3, **caractérisé en ce que** le récipient intérieur (24₁, 24₂, 124) est en acier inoxydable.

5. Conteneur (10, 110) selon la revendication 4, **caractérisé en ce que** le récipient intérieur (24₁, 24₂, 124) contient des déchets faiblement radioactifs.

6. Conteneur (10, 110) selon l'une des revendications 1 à 3, **caractérisé en ce que** le récipient intérieur (24₁, 24₂, 124) est en céramique.

7. Conteneur (10, 110) selon la revendication 6, **caractérisé en ce que** le récipient intérieur (24₁, 24₂, 124) contient des déchets hautement radioactifs.

8. Conteneur (10, 110) selon l'une des revendications précédentes, **caractérisé en ce que** le couvercle (20, 120) comporte une paroi externe en acier, une paroi interne en acier et une couche de plomb située entre les deux parois en acier.

9. Conteneur (10, 110) selon l'une des revendications précédentes, **caractérisé en ce que** le fond (18, 118) comporte une paroi externe en acier, une paroi interne en acier et une couche de plomb située entre les deux parois en acier.

10. Conteneur (10, 110) selon l'une des revendications précédentes, **caractérisé en ce que** le récipient intérieur (24₁, 24₂, 124) comprend un chapeau amovible (28₁, 28₂, 128).

11. Conteneur (10, 110) selon l'une des revendications précédentes, **caractérisé en ce qu'**il comporte un rack intérieur (50, 150) comprenant un ou plusieurs compartiments (52₁, 52₂, 152), le ou les récipients (24₁, 24₂, 124) étant disposés dans ledit rack intérieur (50, 150).

12. Conteneur (10, 110) selon la revendication 11, **caractérisé en ce que** le rack intérieur (50, 150) comprend une ou plusieurs portes donnant accès au(x) compartiment(s) (52₁, 52₂, 152).

13. Conteneur (10, 110) selon la revendication 11 ou 12, **caractérisé en ce que** le rack intérieur (50, 150) comprend un ou plusieurs moyens de centrage et/ou un ou des moyens de préhension.

14. Conteneur (10, 110) selon au moins une des revendications précédentes, comportant, en outre, une couche de plastique (190) enrobant les déchets radioactifs (26, 126) dans le conteneur intérieur (124).

15. Conteneur (10, 110) selon l'une des revendications précédentes, comprenant, en outre, une enveloppe extérieure (80, 180) en caoutchouc recouvrant la paroi externe (12, 112).

## Patentansprüche

1. Behälter (10, 100) für radioaktive Abfälle (26, 126), umfassend:
eine äußere Wand aus Stahl (12, 112)
eine innere Wand aus Stahl (14, 114)
einen Boden (18, 118) aus Stahl
einen Deckel (20, 120) aus Stahl
ein Volumen an Quarzsand (22, 122), das sich im Inneren des Behälters (10, 110) befindet
mindestens ein inneres Gefäß (24₁, 24₂, 124), das mindestens teilweise von dem Volumen an Quarzsand (22, 122) umhüllt ist sowie radioaktive Abfälle (26, 126), die sich im Inneren des Gefäßes (24₁, 24₂, 124) befinden,
**dadurch gekennzeichnet, dass** er weiterhin ein Bleischicht (16, 116) umfasst, die sich zwischen den beiden Wänden aus Stahl (12, 112, 14, 114) befindet.

2. Behälter (10, 110) nach Anspruch 1, **dadurch gekennzeichnet, dass** die Schicht aus Quarzsand zwischen dem Gefäß (24₁, 24₂, 124) und der inneren Wand aus Stahl (14, 114) eine Dicke von mindestens 2 cm hat.

3. Behälter (10, 110) nach Anspruch 1 oder 2, **dadurch gekennzeichnet, dass** die äußere Wand (12, 112) ein Überdruckventil (40, 140) umfasst.

4. Behälter (10, 110) nach einem der Ansprüche 1 bis 3, **dadurch gekennzeichnet, dass** das innere Gefäß (24₁, 24₂, 124) aus nichtrostendem Stahl ist.

5. Behälter (10, 110) nach Anspruch 4, **dadurch gekennzeichnet, dass** das innere Gefäß (24₁, 24₂, 124) schwach radioaktive Abfälle enthält.

6. Behälter (10, 110) nach einem der Ansprüche 1 bis 3, **dadurch gekennzeichnet, dass** das innere Gefäß (24₁, 24₂, 124) aus Keramik ist.

7. Behälter (10, 110) nach Anspruch 6, **dadurch gekennzeichnet, dass** das innere Gefäß (24₁, 24₂, 124) hoch radioaktive Abfälle enthält.

8. Behälter (10, 110) nach einem der vorhergehenden Ansprüche, **dadurch gekennzeichnet, dass** der Deckel (20, 120) eine äußere Wand aus Stahl, eine innere Wand aus Stahl und eine Bleischicht aufweist, welche sich zwischen den beiden Wänden aus Stahl befindet.

9. Behälter (10, 110) nach einem der vorhergehenden Ansprüche, **dadurch gekennzeichnet, dass** der Boden (18, 118) eine äußere Wand aus Stahl, eine innere Wand aus Stahl und eine Bleischicht aufweist, welche sich zwischen den beiden Wänden aus Stahl befindet.

10. Behälter (10, 110) nach einem der vorhergehenden Ansprüche, **dadurch gekennzeichnet, dass** das innere Gefäß (24₁, 24₂, 124) eine abnehmbare Bedeckung (28₁, 28₂, 128) umfasst.

11. Behälter (10, 110) nach einem der vorhergehenden Ansprüche, **dadurch gekennzeichnet, dass** er ein inneres Gestell (50, 150) aufweist, welches ein oder mehrere Abteile (52₁, 52₂, 152) umfasst, wobei das oder die Gefäße (24₁, 24₂, 124) in dem inneren Gestell (50, 150) angeordnet sind.

12. Behälter (10, 110) nach Anspruch 11, **dadurch gekennzeichnet, dass** das innere Gestell (50, 150) eine oder mehrere Türen umfasst, welche Zugriff auf das/die Abteil(e) (52₁, 52₂, 152) gewähren.

13. Behälter (10, 110) nach Anspruch 11 oder 12, **dadurch gekennzeichnet, dass** das innere Gestell (50, 150) ein oder mehrere Mittel zum Zentrieren und/oder (ein) Mittel zum Greifen umfasst.

14. Behälter (10, 110) nach mindestens einem der vorhergehenden Ansprüche, der darüber hinaus eine Kunststoffschicht (190) aufweist, welche die radioaktiven Abfälle (26, 126) im inneren Behälter (124) umhüllt.

15. Behälter (10, 110) nach einem der vorhergehenden Ansprüche, der darüber hinaus eine äußere Hülle (80, 180) aus Kautschuk umfasst, welche die äußere Wand (12, 112) überzieht.

## Claims

1. A container (10, 100) for radioactive waste (26, 126) comprising:
a steel outer wall (12, 112)
a steel inner wall (14, 114)
a steel bottom (18, 118)
a steel lid (20, 120)
a volume of quartz sand (22, 122) inside the container (10, 110) at least one inner vessel (24₁, 24₂, 124) coated at least partially with quartz sand (22, 122)
and radioactive waste (26, 126) inside the vessel (24₁, 24₂, 124)
**characterized in that** it also comprises a lead layer (16, 116) between the two steel walls (12, 112, 14, 114).

2. A container (10, 100) according to claim 1, **characterized in that** the quartz sand layer between the vessel (24₁, 24₂, 124) and the steel inner wall (14, 114) has a thickness of at least 2 cm.

3. A container (10, 100) according to claim 1 or 2, **characterized in that** the outer wall (12, 112) comprises a pressure relief valve (40, 140).

4. A container (10, 100) according to one of claims 1 to 3, **characterized in that** the inner vessel (24₁, 24₂, 124) is made of stainless steel.

5. A container (10, 100) according to claim 4, **characterized in that** the inner vessel (24₁, 24₂, 124) contains low-level radioactive waste.

6. A container (10, 100) according to one of claims 1 to 3, **characterized in that** the inner vessel (24₁, 24₂, 124) is ceramic.

7. A container (10, 100) according to claim 6, **characterized in that** the inner vessel (24₁, 24₂, 124) contains highly radioactive waste.

8. A container (10, 100) according to one of the preceding claims, **characterized in that** the lid (20, 120) comprises a steel outer wall, a steel inner wall and a lead layer between the two steel walls.

9. A container (10, 100) according to one of the preceding claims, **characterized in that** the bottom (18, 118) comprises a steel outer wall, a steel inner wall and a lead layer between the two steel walls

10. A container (10, 100) according to one of claims 1 to 3, **characterized in that** the inner vessel (24₁, 24₂, 124) comprises a removable cap (28₁, 28₂, 128).

11. A container (10, 100) according to one of the preceding claims, **characterized in that** it contains an inner rack (50, 150) comprising one or more compartments (52₁, 52₂, 152), the vessel or vessels (24₁, 24₂, 124) arranged in the said inner rack (50, 150).

12. A container (10, 100) according to claim 11, **characterized in that** the inner rack (50, 150) comprises one or more doors giving access to the compartment(s) (52₁, 52₂, 152).

13. A container (10, 100) according to claim 11 or 12, **characterized in that** the inner rack (50, 150) comprises one or more centering means and/or one or more gripping means.

14. A container (10, 100) according to at least one of the preceding claims, further comprising a plastic layer (190) coating the radioactive waste (26, 126) in the inner container (124).

15. A container (10, 100) according to one of the preceding claims, further comprising a rubber outer casing (80, 180) covering the outer wall (12, 112).
